# FASCICULE DE BREVET EUROPEEN

(11) **EP 1 440 283 B1**
(45) Date de publication et mention de la délivrance du brevet: **04.01.2006**
(21) Numéro de dépôt: 02795307.4
(22) Date de dépôt: 11.10.2002
(51) Int. Cl.: F25J 3/02

(54) **PROCEDE ET INSTALLATION DE SEPARATION D'UN GAZ CONTENANT DU METHANE ET DE L'ETHANE A DEUX COLONNES FONCTIONNANT SOUS DEUX PRESSIONS DIFFERENTES**
VERFAHREN UND ANLAGE ZUR TRENNUNG EINES METHAN UND ETHAN ENTHALTENDEN GASES MIT ZWEI AUF ZWEI VERSCHIEDENEN DRÜCKEN ARBEITENDEN SÄULEN
METHOD AND INSTALLATION FOR SEPARATING A GAS CONTAINING METHANE AND ETHANE WITH TWO COLUMNS OPERATING AT TWO DIFFERENT PRESSURES

(30) Priorité: 31.10.2001 FR 0114141
(43) Date de publication de la demande: 28.07.2004
(73) Titulaire: Technip France, 92400 Courbevoie (FR)
(72) Inventeur: PARADOWSKI, Henri, F-95800 Cergy (FR)
(74) Mandataire: Blot, Philippe Robert Emile
(86) Numéro de dépôt international: PCT/FR2002/003490
(87) Numéro de publication internationale: WO 2003/038358

(56) Documents cités:
- FR-A- 2 578 637
- US-A- 4 702 819
- US-A- 5 953 935
- US-B1- 6 182 469
- US-B1- 6 244 070

## Description

La présente invention concerne de façon générale et selon un premier aspect les méthodes de séparation d'un gaz d'alimentation sec comprenant majoritairement du méthane, de l'éthane et du propane, typiquement du gaz naturel, et dans un second aspect les installations industrielles et les équipements permettant de mettre en oeuvre ces procédés.

Plus précisément, l'invention concerne selon un premier aspect un procédé de séparation d'un gaz d'alimentation sec, selon le préambule de la revendication 1.

Selon un second aspect, l'invention concerne une installation de séparation d'un gaz d'alimentation sec, selon le préambule de la revendication 8.

Ce procédé et l'installation qui le met en oeuvre sont connus de l'art antérieur, en particulier par le brevet US 4 157 904. Ce brevet révèle plusieurs procédés et leurs installations correspondantes présentant les caractéristiques décrites ci-dessus, ces procédés prévoyants en plus de mélanger une partie du premier flux de pied au flux secondaire avant refroidissement, détente et alimentation dans le dispositif de distillation.

Le dispositif de distillation utilisé par ces procédés est constitué d'une colonne à distiller. Le flux secondaire est introduit en tête de colonne et joue le rôle de reflux et le flux principal est introduit à un étage intermédiaire. Le premier flux de pied refroidi est introduit à un étage inférieur au flux principal.

Le haut de la colonne, entre l'étage d'introduction du flux principal et l'étage d'introduction du flux secondaire, joue le rôle de zone d'extraction des hydrocarbures en C2 et plus du flux principal, et le bas de la colonne, en dessous de l'étage d'introduction du flux principal, joue le rôle de zone d'élimination.du méthane.

Les rendements d'extraction de l'éthane et du propane peuvent être augmentés en abaissant le profil de température de la colonne. Ceci est coûteux en énergie si on augmente simplement la puissance du cycle de réfrigération utilisé pour refroidir le gaz d'alimentation.

Une autre façon d'abaisser ce profil est de détendre plus fortement les flux alimentant.la colonne à distiller, ce qui refroidit ces flux mais diminue également la pression de fonctionnement de la colonne. La puissance nécessaire pour recomprimer le premier produit va donc augmenter.

Le brevet US 4 157 904 propose des schémas permettant d'abaisser ce profil en optimisant le rendement énergétique, principalement en mélangeant une partie du premier flux de pied au flux secondaire avant refroidissement, détente et alimentation dans le dispositif de distillation, ce qui, du fait des caractéristiques physico-chimiques de ces flux, permet d'atteindre des températures d'alimentation de la colonne à distiller plus basses, sans pénaliser la pression de fonctionnement.

En revanche, le reflux, constitué par le mélange d'une partie du premier flux de pied et du flux secondaire, est plus riche en hydrocarbures C2 et plus que le flux secondaire seul, ce qui pénalise l'extraction des hydrocarbures en C2 et plus du flux principal dans la zone haute de la colonne.

Le brevet US-B1-6 244 070 montre un procédé, et une installation correspondante, de séparation d'un gaz sec comprenant du méthane, de l'éthane et du propane en un gaz traité et une coupe C2 plus, comprenant (i) une opération de refroidissement, (ii) une opération de séparation et de traitement du gaz refroidi et (iii) une opération de distillation dans un dispositif de distillation, comprenant un absorbeur à reflux fonctionnant à une pression P1 et une colonne à distiller fonctionnant à une pression P2, la différence entre P1 et P2 étant entre 5 et 25 bars. Le second flux de tête produit par ce dispositif de distillation, constituant le second produit du procédé, est constitué par le flux de tête de la colonne à distiller.

Dans ce contexte, la présente invention vise à optimiser à la fois le rendement d'extraction de l'éthane et du propane et le rendement énergétique du procédé et de l'installation correspondante.

A cette fin, l'invention, selon un premier aspect, a pour objet un procédé selon la revendication 1.

Le procédé selon l'invention peut comprendre une ou plusieurs des caracteristiques qui font l'objet des revendications 2 à 7.

L'invention, selon un second aspect, a pour objet une installation selon la revendication 8.

L'installation selon l'invention peut comprendre une ou plusieurs des caracteristiques qui font l'objet des revendications 9 à 14.

D'autres caractéristiques et avantages de l'invention ressortiront clairement de la description qui en est faite ci-après, à titre indicatif et nullement limitatif, en références aux figures annexées, parmi lesquelles :
- la figure 1 représente un schéma de principe d'une installation de séparation de gaz selon l'art antérieur
- la figure 2 représente un schéma de principe d'une installation de séparation de gaz selon l'invention.

On décrira d'abord un procédé de séparation classique selon l'art antérieur, en référence à la figure 1.

Les valeurs de débits, de températures, de pressions et de compositions indiquées dans la description ci-dessous sont des valeurs obtenues par simulation numérique du procédé dans un mode de réalisation représenté à la figure 1.

Ce procédé est alimenté par un flux de gaz d'alimentation 1, typiquement du gaz naturel, contenant majoritairement du méthane, de l'éthane et du propane. Ce gaz arrive sec, et présente typiquement les caractéristiques suivantes : pression 73 bars absolus, température 40°C, débit 30000 kgmol/h.

Les débits molaires approximatifs en kgmol/h des principaux composants du gaz d'alimentations sont indiqués dans le tableau ci-dessous.

| N₂ | CO₂ | Méthane | Ethane | Propane | i-Butane |
|---|---|---|---|---|---|
| 1200 | 300 | 25800 | 1650 | 600 | 120 |

| n-Butane | i-Pentane | n-Pentane | n-Hexane | n-Heptane |
|---|---|---|---|---|
| 120 | 60 | 60 | 30 | 30 |

Le procédé génère deux produits: un premier produit 17, dit gaz traité, constitué principalement de méthane et appauvri en hydrocarbures en C2 et plus relativement au gaz d'alimentation 1, notamment en éthane et en propane, et un second produit 34, dénommé coupe C2 plus, constitué principalement d'éthane et de propane, et contenant la plus grande partie des hydrocarbures en C2 et plus apportés par le gaz d'alimentation 1.

Le gaz d'alimentation 1 subit une première opération de refroidissement à une température de moins 50°C dans un échangeur cryogénique E1, pour donner un flux de gaz refroidi 2. Une fraction du gaz est condensé pendant cette opération, environ 10%, les composants les moins volatils se condensant en plus grande proportion que les composants les plus volatils.

Ce gaz refroidi 2 subit ensuite une deuxième opération de séparation et de traitement. Le flux de gaz refroidi 2 est séparé dans un ballon séparateur B1 en un premier flux de tête 3 relativement appauvri en hydrocarbures en C2 et plus, et un premier flux de pied 4 relativement enrichi en hydrocarbures en C2 et plus.

Le premier flux de tête 3 est essentiellement gazeux, et le premier flux de pied est essentiellement liquide et leurs débits respectifs sont d'environ 27000 et 3000 kgmol/h.

Le premier flux de pied 4 subit ensuite une détente à une pression de 25 bars absolus, qui entraîne un refroidissement à moins 80°C et une vaporisation partielle d'environ 45% du liquide, pour former un premier flux de pied refroidi 10.

Le premier flux de tête 3 est divisé en un flux principal 5 et un flux secondaire 6, de débits respectifs 20000 et 7000 kgmol/h. Le flux principal 5 est détendu à une pression de 25 bars absolus dans une turbine T1 couplée à un compresseur K1 pour former un flux principal détendu 7. Cette détente s'accompagne d'un refroidissement à moins 92°C et d'une condensation partielle de 20% environ du gaz.

Le flux secondaire 6 est refroidi et liquéfié dans un second échangeur cryogénique E2 à moins 99°C pour former un flux 8, ce flux 8 résultant étant ensuite détendu à 25 bars absolus en un flux secondaire détendu 9. Cette détente s'accompagne d'un refroidissement à moins 103°C et d'une vaporisation partielle de 6% environ du liquide.

Les différents flux produits par l'opération de séparation et de traitement subissent ensuite une distillation dans un dispositif de distillation C3, typiquement une colonne à distiller dans l'art antérieur.

Le flux principal détendu 7 alimente le dispositif de distillation C3 à un étage intermédiaire, le flux secondaire détendu 9 alimentant le dispositif de distillation C3 à un étage de tête et constituant un reflux.

Le premier flux de pied refroidi 10 alimente le dispositif de distillation C3 à un étage intermédiaire situé sous l'étage d'alimentation du flux principal détendu 7.

Le dispositif de distillation C3 fonctionne sous 25 bars absolus et est typiquement équipé de deux rebouilleurs, constitués par des zones de l'échangeur cryogénique E1 dans le mode dé réalisation illustré sur la figure 1.

Le premier rebouilleur est alimenté par un flux 18 de débit 7000 kgmol/h environ et de température moins 56°C, soutiré à un étage S1 situé sous l'étage d'alimentation du premier flux de pied refroidi 10, le flux réchauffé constituant un flux 19 de température moins 19°C qui alimente un étage S2 situé à un niveau inférieur à l'étage S1.

Le second rebouilleur est alimenté par un flux 20 de débit 4000 kgmol/h et de température 5°C, soutiré à un étage S3 situé à un niveau inférieur à l'étage S2, le flux réchauffé constituant un flux 21 de température 14°C qui alimente un étage S4 situé à un niveau inférieur à l'étage S3.

Le dispositif de distillation C3 produit un second flux de tête 11 essentiellement gazeux et un second flux de pied 22 essentiellement liquide de débits respectifs 27200 kgmol/h et 2800 kgmol/h.

Le second flux de tête 11 est relativement appauvri en hydrocarbures en C2 et plus, et le second flux de pied 22 est relativement enrichi en hydrocarbures en C2 et plus.

Le second flux de pied 22, de température 14°C et de pression 25 bars absolus, après compression à 35 bars absolus par une pompe P1 en un flux 33 et réchauffement à 32°C dans l'échangeur E1 constitue le second produit 34.

Les opérations de traitement subséquentes du second courant 34, non couvertes par la présente invention et donc non décrites, imposent un rapport entre les hydrocarbures en C1 et les hydrocarbures en C2 voisin de 0.01 en moles dans ce second courant 34.

Le second flux de tête 11 cède une partie de son potentiel calorifique au flux secondaire 6 dans l'échangeur cryogénique E2 pour former un flux 12 de température moins 73°C, puis subit une seconde étape de réchauffement à 33°C dans l'échangeur cryogénique E1 pour former un flux 13.

Ce flux 13 est comprimé à 30 bars absolus dans le compresseur K1 couplé à la turbine T1 en un flux 14, et refroidi à 40°C en un flux 15 par un échangeur E3.

Ce flux 15 subit une seconde compression à 75 bars absolus en un flux 16 par un compresseur K2, qui peut par exemple être couplé à une turbine à gaz GT, puis refroidi à 45°C par l'échangeur E4 et constitue le premier produit 17.

Suivant les conditions de fonctionnement, un cycle de réfrigération apporte à l'échangeur cryogénique E1 la puissance frigorifique complémentaire nécessaire pour refroidir le gaz d'alimentation 1.

Ce cycle n'est pas utile dans les conditions de fonctionnement décrites ci-dessus, mais on en donne néanmoins ci-après la description.

Un flux 51 de propane gazeux est comprimé à 14 bars absolus par un compresseur K4, typiquement équipé d'un moteur électrique, pour produire un flux 52, puis refroidi à 40°C par un échangeur E5 en en flux 53 liquide.

Le flux 53 est refroidi à moins 20°C dans l'échangeur cryogénique E1 et pour former le flux 54 puis détendu à 4 bars absolus en un flux 55.

Le flux 55 est vaporisé dans l'échangeur cryogénique E1 pour former le flux 51, de température moins 6°C.

Les débits par composants des principaux flux du procédé sont indiqués dans le tableau ci-dessous, en kgmol/h :

| Flux : | CO₂ | Méthane | Ethane | Propane |
|---|---|---|---|---|
| 7 | 190 | 17600 | 960 | 270 |
| 9 | 66 | 6170 | 340 | 95 |
| 10 | 49 | 2080 | 360 | 230 |
| 17 | 77 | 25800 | 120 | 5 |
| 34 | 220 | 15 | 1530 | 590 |

Le procédé selon l'invention va maintenant être décrit en référence à la figure 2. Seules les parties qui se différencient de l'art antérieur seront détaillées. Les flux jouant un rôle identique à celui joué dans le procédé selon l'art antérieur gardent la.même référence.

Le procédé est alimenté par un flux de gaz d'alimentation 1 présentant les mêmes caractéristiques que celui décrit plus haut.

Les opérations de refroidissement du gaz d'alimentation 1 et de séparation et de traitement du gaz refroidi 2 sont identiques à celles de l'art antérieur. Seules les conditions opératoires changent, comme on le décrira ci-dessous.

Le premier flux de pied 4 est détendu à 20 bars absolus, ce qui amène la température du premier flux de pied refroidi 10 à moins 86°C.

Les débits respectifs des flux principal 5 et secondaire 6 sont de 26000 et 1000 kgmol/h. Le flux principal 5 est détendu à 38.5 bars absolus, ce qui amène la température du flux principal détendu 7 à moins 77°C.

Le flux secondaire 6 est refroidi dans l'échangeur cryogénique E2 à moins 91°C et détendu à 38.5 bars absolus, ce qui amène la température du flux secondaire détendu 9 à moins 92°C.

Le dispositif de distillation C3 comprend des premières et secondes colonnes à distiller C1 et C2 fonctionnant sous des pressions respectives P1 et P2 de 38.5 et 20 bars absolus.

La première colonne à distiller C1 produit un troisième flux de tête 11 et un troisième flux de pied 23, de débits respectifs 27300 et 8000 kgmol/h, et la seconde colonne à distiller C2 produit un quatrième flux de tête 25 et un quatrième flux de pied 22, de débits respectifs 8310 et 2730 kgmol/h.

La seconde colonne à distiller C2 est alimentée par le premier flux de pied refroidi 10 à un étage intermédiaire, et par un troisième flux de pied détendu 24 à un étage supérieur. Le troisième flux de pied détendu 24 est produit en détendant à 20 bars absolus et moins 98°C le troisième flux de pied 23, qui sort à 38.5 bars absolus et moins 78°C de la première colonne à distiller C1.

Le quatrième flux de pied 22 sort à 20 bars absolus et 5°C,

Le quatrième flux de tête 25, de température moins 97°C et de pression 20 bars absolus, cède une partie de son potentiel frigorifique dans l'échangeur cryogénique E2 pour former un flux 26 à moins 60°C.

Ce flux 26 est ensuite réchauffé dans l'échangeur cryogénique E1 en un flux 27 à 38°C puis comprimé à 50 bars et 128°C par un compresseur K3 pour former un flux 28. Le compresseur K3 est typiquement équipé d'un moteur électrique.

Le flux 28 est ensuite refroidi à 40°C par un échangeur E6 pour donner un flux 29, subit une deuxième étape de refroidissement dans l'échangeur cryogénique E1 en un flux 30 à moins 50°C, ce flux 30 subissant une troisième étape de refroidissement dans l'échangeur cryogénique E2 en un flux 31 à moins 91°C.

Le flux 31, après détente à 38.5 bars absolus et moins 92°C, forme un flux 32 qui alimente un étage de tête de la première colonne à distiller C1.

La première colonne à distiller C1 est également alimentée par le flux principal détendu 7 à un étage inférieur, et par le flux secondaire détendu 9, à un étage intermédiaire.

Le troisième flux de tête 11 sort de la première colonne de distillation C1 à moins 89°C et 38.5 bars absolus et subit un traitement identique au traitement décrit pour l'art antérieur.

Le flux 11 est réchauffé à moins 69°C pour former le flux 12, le flux 12 étant réchauffé à 38°C pour former le flux 13.

Ce flux 13 subit deux compressions successives par les compresseurs K1 et K2 à 44 bars absolus et 51°C puis 75 bars absolus et 96°C, chaque compression étant suivie d'un refroidissement respectivement à 40°C et 45°C.

Le quatrième flux de pied 22 est comprimé et réchauffé à 35°C et 35 bars.

On notera que les premier et second produits 17 et 34 sont produits dans les mêmes conditions de température et de pression que pour le procédé selon l'art antérieur, ce qui autorise une comparaison des bilans énergétiques.

La seconde colonne à distiller C2 est équipée de deux rebouilleurs, constitués par des zones de l'échangeur cryogénique E1 dans le mode de réalisation illustré sur la figure 2.

Le premier rebouilleur est alimenté par le flux 18 de débit 5700 kgmol/h environ et de température moins 55°C, soutiré à un étage S1 situé sous l'étage d'alimentation du premier flux de pied refroidi 10, le flux réchauffé constituant le flux 19 de température moins 20°C qui alimente un étage S2 situé à un niveau inférieur à l'étage S1.

Le second rebouilleur est alimenté par le flux 20 de débit 3600 kgmol/h et de température moins 3°C, soutiré à un étage S3 situé à un niveau inférieur à l'étage S2, le flux réchauffé constituant le flux 21 de température 5°C qui alimente un étage S4 situé à un niveau inférieur à l'étage S3.

Les débits par composants des principaux flux du procédé sont indiqués dans le tableau ci-dessous, en kgmol/h :

| Flux : | CO₂ | Méthane | Ethane | Propane |
|---|---|---|---|---|
| 7 | 250 | 22900 | 1240 | 350 |
| 9 | 9 | 880 | 48 | 14 |
| 10 | 44 | 2080 | 360 | 230 |
| 17 | 140 | 25800 | 120 | 1 |
| 23 | 170 | 5920 | 1290 | 370 |
| 25 | 48 | 7990 | 120 | 4 |
| 34 | 160 | 15 | 1530 | 600 |

Un autre cas de fonctionnement du procédé selon l'invention va être décrit ci-dessous, la pression de fonctionnement P1 de la première colonne de distillation C1 étant toujours de 38.5 bars absolus et la pression de fonctionnement P2 de la seconde colonne de distillation C2 étant de 25 bars absolus.

Les caractéristiques des principaux flux sont rassemblés dans le tableau ci-dessous.

| Flux : | Température | Pression | Débit total |
|---|---|---|---|
| 7 . | Moins 77°C | 39 bars abs | 25500 kgmol/h |
| 9 | Moins 90°C | 39 bars abs | 1500 kgmol/h |
| 10 | Moins 81°C | 25 bars abs | 3000 kgmol/h |
| 17 | 45°C | 75 bars abs | 27200 kgmol/h |
| 23 | Moins 79°C | 39 bars abs | 9100 kgmol/h |
| 25 | Moins 92°C | 25 bars abs | 9400 kgmol/h |
| 34 | 35°C | 34 bars abs | 2760 kgmol/h |

| Flux : | CO₂ | Méthane | Ethane | Propane |
|---|---|---|---|---|
| 7 | 240 | 22400 | 1220 | 350 |
| 9 | 14 | 1320 | 72 | 20 |
| 10 | 44 | 2080 | 360 | 230 |
| 17 | 110 | 25800 | 110 | 1 |
| 23 | 200 | 6910 | 1330 | 370 |
| 25 | 63 | 8980 | 150 | 6 |
| 34 | 190 | 15 | 1540 | 600 |

Dans ce cas de fonctionnement, le cycle de réfrigération annexe est utilisé, le débit de propane étant de 550 kgmol/h environ dans la boucle.

La comparaison des principales caractéristiques du procédé selon l'art antérieur et des deux cas de fonctionnement du procédé selon l'invention montre que, pour des taux d'extraction d'éthane et de propane similaire, le procédé selon l'invention permet un gain de puissance considérable, et donc des économies.

| | | Art antérieur | Invention Premier cas | Invention Second cas |
|---|---|---|---|---|
| Pression de C1 | bar | 25* | 38.5 | 38.5 |
| Pression de C2 | bar | 25* | 20 | 25 |
| Différence de pression entre C1 et C2 | bar | 0 | 18.5 | 13.5 |
| Débit flux 6 | kgmol/h | 7000 | 1000 | 1500 |
| Taux de récupération éthane | % | 92.8 | 92.7 | 93.3 |
| Taux de récupération propane | % | 99.2 | 99.8 | 99.8 |
| Puissance K2 | kW | 27444 | 14937 | 14916 |
| Puissance K3 | kW | 0 | 7663 | 6681 |
| Puissance K4 | kW | 0 | 0 | 500 |
| Puissance totale | kW | 27444 | 22600 | 22097 |

| | | | | |
|---|---|---|---|---|
| * Pression du dispositif de distillation C3 | | | | |

L'économie de puissance réalisée avec le procédé selon l'invention est de l'ordre de 5000 kW par rapport à l'art antérieur pour les débits considérés.

D'autres variantes de réalisation sont inclues dans la présente invention.

La pression de fonctionnement P1 de la colonne à distiller C1 peut varier de 30 à 45 bars et la pression de fonctionnement P2 de la colonne à distiller C2 peut varier de 15 à 30 bars. Le rendement énergétique est meilleur quand la différence entre P1 et P2 est comprise entre 5 et 25 bars.

Le fait d'utiliser une première colonne à distiller C1 à une pression P1 plus élevée permet de faire des économies pour la compression finale du premier produit 17, ces économies contrebalançant largement le coût de la compression intermédiaire du quatrième flux de tête 25.

Par ailleurs, le procédé bénéficie pour ses performances de séparation du fait que le quatrième flux de tête 25, utilisé comme reflux dans la première colonne à distiller C1, est très appauvri en hydrocarbures en C2 et plus, comme le montre le tableau suivant :

| | | Art antérieur | Invention Premier cas | Invention Second cas |
|---|---|---|---|---|
| Teneur en éthane du quatrième flux de tête | % mole | - | 1.46 | 1.60 |
| Teneur en éthane du premier flux de tête | % mole | 4.8 * | 4.8 | 4.8 |

| | | | | |
|---|---|---|---|---|
| * utilisé comme reflux de tête | | | | |

## Revendications

1. Procédé de séparation d'un gaz d'alimentation (1) sec, comprenant majoritairement du méthane, de l'éthane et du propane, en un premier produit (17) relativement plus volatil, dit gaz traité, et un second produit (34) relativement moins volatil dénommé coupe C2 plus, comprenant : (i) une opération de refroidissement du gaz d'alimentation (1) en un gaz refroidi (2), (ii) une opération de séparation et de traitement du gaz refroidi (2) issu de l'opération (i), ce gaz refroidi (2) étant séparé en un premier flux de pied (4) essentiellement liquide et un premier flux de tête (3) essentiellement gazeux, le premier flux de pied (4) étant ensuite au moins partiellement détendu pour former un premier flux de pied refroidi (10), le premier flux de tête (3) étant séparé en un flux principal (5) et un flux secondaire (6), le flux principal (5) étant détendu dans une turbine (T1) pour former un flux principal détendu (7), et le flux secondaire (6) étant refroidi dans un échangeur (E2) puis détendu pour former un flux secondaire détendu (9), (iii) une opération de distillation dans un dispositif de distillation (C3) produisant un second flux de tête (11) et un second flux de pied (22), le dispositif de distillation (C3) étant alimenté par au moins une partie du flux principal détendu (7), par au moins une partie du flux de pied refroidi (10), et par au moins une partie du flux secondaire détendu (9) et comprenant une première colonne à distiller (C1) fonctionnant à une pression P1, le flux de pied refroidi (10) étant à une température relativement moins froide que le flux principal détendu (7) et le flux secondaire détendu (9) étant à une température relativement plus froide que le flux principal détendu (7), le second flux de tête (11) refroidissant le flux secondaire (6) dans l'échangeur (E2) puis, après réchauffage et une pluralité d'étapes de compression et de refroidissement, constituant le premier produit (17), le second flux de pied (22) après compression et réchauffage constituant le second produit (34), **caractérisé en ce que**,
le dispositif de distillation (C3) comprend au moins une seconde colonne à distiller (C2) fonctionnant à une pression P2, la différence entre P1 et P2 étant comprise entre 5 et 25 bars ;
**en ce que** la seconde colonne à distiller (C2) produit un quatrième flux de tête (25) et un quatrième flux de pied (22), le quatrième flux de pied (22) constituant le second flux de pied produit par le dispositif de distillation (C3), au moins une partie du quatrième flux de tête (25) alimentant après compression et liquéfaction au moins partielle un étage de tête de la première colonne à distiller (C1) ;
et **en ce que** la première colonne à distiller (C1) produit un troisième flux de tête (11) et un troisième flux de pied (23), le troisième flux de tête (11) constituant le second flux de tête produit par le dispositif de distillation (C3), la première colonne à distiller (C1) étant alimentée à un étage inférieur par au moins une partie du flux principal détendu (7) et à un étage intermédiaire par au moins une partie du flux secondaire détendu (9).

2. Procédé de séparation suivant la revendication 1, **caractérisé en ce que** la pression de fonctionnement P1 de la première colonne à distiller (C1) est comprise entre 30 et 45 bars.

3. Procédé de séparation suivant la revendication 1, **caractérisé en ce que** la pression de fonctionnement P2 de la seconde colonne à distiller (C2) est comprise entre 15 et 30 bars.

4. Procédé de séparation suivant la revendication 1, **caractérisé en ce que** la seconde colonne à distiller (C2) est alimentée à un étage supérieur par au moins une partie du troisième flux de pied (23) produit par la première colonne à distiller (C1), et à un étage intermédiaire par au moins une partie du premier flux de pied refroidi (10).

5. Procédé de séparation suivant l'une quelconque des revendications précédentes, **caractérisé en ce que** la seconde colonne à distiller (C2) comprend au moins un rebouilleur.

6. Procédé de séparation suivant la revendication 1, **caractérisé en ce que** le quatrième flux de tête (25) cède une partie de son potentiel frigorifique dans l'échangeur (E2) avant compression.

7. Procédé de séparation suivant la revendication 1, **caractérisé en ce que** le quatrième flux de tête (25) après compression subit une pluralité d'étapes de refroidissement, dont au moins une dans l'échangeur (E2), puis une détente, avant d'alimenter la première colonne à distiller (C1).

8. Installation de séparation d'un gaz d'alimentation (1) sec, comprenant majoritairement du méthane, de l'éthane et du propane, en un premier produit (17) relativement plus volatil, dit gaz traité, et un second produit (34) relativement moins volatil dénommé coupe C2 plus, comprenant : (i) des moyens-pour le refroidissement du gaz d'alimentation (1) en un gaz refroidi (2), (ii) des moyens pour la séparation et de traitement du gaz refroidi (2) issu de l'étape (i), ce gaz refroidi (2) étant séparé en un premier flux de pied (4) essentiellement liquide et un premier flux de tête (3) essentiellement gazeux, le premier flux de pied (4) étant ensuite au moins partiellement détendu pour former un premier flux de pied refroidi (10), le premier flux de tête (3) étant séparé en un flux principal (5) et un flux secondaire (6), le flux principal (5) étant détendu dans une turbine (T1) pour former un flux principal détendu (7), et le flux secondaire (6) étant refroidi dans un échangeur (E2) puis détendu pour former un flux secondaire détendu (9), (iii) un dispositif de distillation (C3) produisant un second flux de tête (11) et un second flux de pied (22), le dispositif de distillation (C3) étant alimenté par au moins une partie du flux principal détendu (7), par au moins une partie du flux de pied refroidi (10), et par au moins une partie du flux secondaire détendu (9) et comprenant une première colonne à distiller (C1) fonctionnant à une pression P1, le flux de pied refroidi (10) étant à une température relativement moins froide que le flux principal détendu (7) et le flux secondaire détendu (9) étant à une température relativement plus froide que le flux principal détendu (7), le second flux de tête (11) refroidissant le flux secondaire (6) dans l'échangeur (E2) puis, après réchauffage et une pluralité d'étapes de compression et de refroidissement, constituant le premier produit (17), le second flux de pied (22) après compression et réchauffage constituant le second produit (34) **caractérisée en ce que** :
le dispositif de distillation (C3) comprend au moins une seconde colonne à distiller (C2) fonctionnant à une pression P2, la différence entre P1 et P2 étant comprise entre 5 et 25 bars ;
**en ce que** la seconde colonne à distiller (C2) produit un quatrième flux de tête (25) et un quatrième flux de pied (22), le quatrième flux de pied (22) constituant le second flux de pied produit par le dispositif de distillation (C3), au moins une partie du quatrième flux de tête (25) alimentant après compression et liquéfaction au moins partielle un étage de tête de la première colonne à distiller (C1) ;
et **en ce que** la première colonne à distiller (C1) produit un troisième flux de tête (11) et un troisième flux de pied (23), le troisième flux de tête (11) constituant le second flux de tête produit par le dispositif de distillation (C3), la première colonne à distiller (C1) étant alimentée à un étage inférieur par au moins une partie du flux principal détendu (7) et à un étage intermédiaire par au moins une partie du flux secondaire détendu (9).

9. Installation de séparation suivant la revendication 8, **caractérisée en ce que** la pression de fonctionnement P1 de la première colonne à distiller (C1) est comprise entre 30 et 45 bars.

10. Installation de séparation suivant la revendication 8, **caractérisée en ce que** la pression de fonctionnement P2 de la seconde colonne à distiller (C2) est comprise entre 15 et 30 bars.

11. Installation de séparation suivant la revendication 8, **caractérisée en ce que** la seconde colonne à distiller (C2) est alimentée à un étage supérieur par au moins une partie du troisième flux de pied (23) produit par la première colonne à distiller (C1), et à un étage intermédiaire par au moins une partie du premier flux de pied refroidi (10).

12. Installation de séparation suivant l'une quelconque des revendications 8 à 11, **caractérisée en ce que** la seconde colonne à distiller (C2) comprend au moins un rebouilleur.

13. Installation de séparation suivant la revendication 8, **caractérisée en ce que** le quatrième flux de tête (25) cède une partie de son potentiel frigorifique dans l'échangeur (E2) avant compression.

14. Installation de séparation suivant la revendication 8, **caractérisée en ce que** le quatrième flux de tête (25) après compression subi une pluralité d'étapes de refroidissement, dont au moins une dans l'échangeur (E2), puis une détente, avant d'alimenter la première colonne à distiller (C1).

## Patentansprüche

1. Verfahren zum Trennen eines trockenen Beschickungsgases (1), welches mehrheitlich Methan, Ethan und Propan aufweist, in ein erstes, relativ flüchtigeres Produkt (17), behandeltes Gas benannt, und in ein zweites, relativ weniger flüchtiges Produkt (34), Destillation C2 plus bezeichnet, mit den folgenden Verfahrensschritten:
(i) Kühlen des Beschickungsgases (1) zum Erhalt eines gekühlten Gases (2);
(ii) Trennen und Behandeln des aus dem Verfahrensschritt (i) hervorgegangenen gekühlten Gases (2), wobei dieses gekühlte Gas (2) in einen ersten, im Wesentlichen flüssigen Fußstrom (4) und in einen ersten, im Wesentlichen gasförmigen Kopfstrom (3) getrennt wird, wobei der erste Fußstrom (4) dann zumindest teilweise entspannt wird, um einen ersten gekühlten Fußstrom (10) zu bilden, wobei der erste Kopfstrom (3) in einen Hauptstrom (5) und in einen Sekundärstrom (6) getrennt wird, wobei der Hauptstrom (5) in einer Turbine (T1) entspannt wird, um einen entspannten Hauptstrom (7) zu bilden, und wobei der Sekundärstrom (6) in einem Wärmetauscher (E2) gekühlt und dann entspannt wird, um einen entspannten Sekundärstrom (9) zu bilden;
(iii) Destillieren in einer Destillationsvorrichtung (C3), wobei ein zweiter Kopfstrom (11) und ein zweiter Fußstrom (22) erzeugt werden, wobei die Destillationsvorrichtung (C3) mit zumindest einem Teil des entspannten Hauptstroms (7), mit zumindest einem Teil des gekühlten Fußstroms (10) und mit zumindest einem Teil des entspannten Sekundärstroms (9) beschickt bzw. gespeist wird und eine erste bei einem Druck P 1 arbeitende Destillationskolonne (C1) aufweist, wobei der gekühlte Fußstrom (10) eine Temperatur aufweist, die relativ weniger kalt ist als die des entspannten Hauptstroms (7), und wobei der entspannte Sekundärstrom (9) eine Temperatur aufweist, die relativ kälter ist als die des entspannten Hauptstroms (7), wobei der zweite Kopfstrom (11) den Sekundärstrom (6) in dem Wärmetauscher (E2) kühlt und dann, nach Wiedererwärmen und einer Vielzahl von Kompressions- und Kühlstufen, das erste Produkt (17) bildet, wobei der zweite Fußstrom (22) nach Kompression und Kühlen das zweite Produkt (34) bildet,
**dadurch gekennzeichnet, dass**
die Destillationsvorrichtung (C3) mindestens eine zweite Destillationskolonne (C2) aufweist, welche bei einem Druck P2 arbeitet, wobei die Differenz zwischen P1 und P2 zwischen 5 und 25 bar liegt;
und dass die zweite Destillationskolonne (C2) einen vierten Kopfstrom (25) und einen vierten Fußstrom (22) erzeugt, wobei der vierte Fußstrom (22) den zweiten Fußstrom bildet, der von der Destillationsvorrichtung (C3) erzeugt wird, wobei zumindest ein Teil des vierten Kopfstroms (25) nach Kompression und Verflüssigen zumindest teilweise eine Kopfebene der ersten Destillationskolonne (C1) speist;
und dass die erste Destillationskolonne (C1) einen dritten Kopfstrom (11) und einen dritten Fußstrom (23) erzeugt, wobei der dritte Kopfstrom (11) den zweiten Kopfstrom bildet, der von der Destillationsvorrichtung (C3) erzeugt wird, wobei die erste Destillationskolonne (C1) auf einer unteren Ebene mit zumindest einem Teil des entspannten Hauptstroms (7) und auf einer Zwischenebene mit zumindest einem Teil des entspannten Sekundärstroms (9) beschickt wird.

2. Verfahren nach Anspruch 1, **dadurch gekennzeichnet, dass** der Arbeitsdruck P1 der ersten Destillationskolonne (C1) zwischen 30 und 45 bar liegt.

3. Verfahren nach Anspruch 1, **dadurch gekennzeichnet, dass** der Arbeitsdruck P2 der zweiten Destillationskolonne (C2) zwischen 15 und 30 bar liegt.

4. Verfahren nach Anspruch 1, **dadurch gekennzeichnet, dass** die zweite Destillationskolonne (C2) auf einer oberen Ebene mit zumindest einem Teil des dritten Fußstroms (23) beschickt wird, der von der ersten Destillationskolonne (C1) erzeugt wird, und auf einer Zwischenebene mit zumindest einem Teil des ersten gekühlten Fußstroms (10) beschickt wird.

5. Verfahren nach einem der vorhergehenden Ansprüche, **dadurch gekennzeichnet, dass** die zweite Destillationskolonne (C2) mindestens einen Verdampfer aufweist.

6. Verfahren nach Anspruch 1, **dadurch gekennzeichnet, dass** der vierte Kopfstrom (25) einen Teil seines Kühlvermögens in dem Wärmetauscher (E2) vor Kompression abgibt.

7. Verfahren nach Anspruch 1, **dadurch gekennzeichnet, dass** der vierte Kopfstrom (25) nach Kompression eine Vielzahl von Abkühlstufen, davon mindestens eine im Wärmetauscher (E2), dann eine Entspannung, vor dem Speisen der ersten Destillationskolonne (C1) durchläuft.

8. Anlage zur Trennung eines trockenen Beschickungsgases (1), welches mehrheitlich Methan, Ethan und Propan aufweist, in ein erstes, relativ flüchtigeres Produkt (17), behandeltes Gas benannt, und in ein zweites, relativ weniger flüchtiges Produkt (34), Destillation C2 plus bezeichnet, mit:
(i) Kühlvorrichtungen für das Beschickungsgas (1) zum Erhalt eines gekühlten Gases (2);
(ii) Trenn- und Behandlungsvorrichtungen für das aus dem Verfahrensschritt (i) hervorgegangene gekühlte Gas (2), wobei dieses gekühlte Gas (2) in einen ersten, im Wesentlichen flüssigen Fußstrom (4) und in einen ersten, im Wesentlichen gasförmigen Kopfstrom (3) getrennt wird, wobei der erste Fußstrom (4) dann zumindest teilweise entspannt wird, um einen ersten gekühlten Fußstrom (10) zu bilden, wobei der erste Kopfstrom (3) in einen Hauptstrom (5) und in einen Sekundärstrom (6) getrennt wird, wobei der Hauptstrom (5) in einer Turbine (T1) entspannt wird, um einen entspannten Hauptstrom (7) zu bilden, und wobei der Sekundärstrom (6) in einem Wärmetauscher (E2) gekühlt und dann entspannt wird, um einen entspannten Sekundärstrom (9) zu bilden;
(iii) eine Destillationsvorrichtung (C3), wobei ein zweiter Kopfstrom (11) und ein zweiter Fußstrom (22) erzeugt werden, wobei die Destillationsvorrichtung (C3) mit zumindest einem Teil des entspannten Hauptstroms (7), mit zumindest einem Teil des gekühlten Fußstroms (10) und mit zumindest einem Teil des entspannten Sekundärstroms (9) beschickt bzw. gespeist wird und eine erste bei einem Druck P 1 arbeitende Destillationskolonne (C1) aufweist, wobei der gekühlte Fußstrom (10) eine Temperatur aufweist, die relativ weniger kalt ist als die des entspannten Hauptstroms (7), und wobei der entspannte Sekundärstrom (9) eine Temperatur aufweist, die relativ kälter ist als die des entspannten Hauptstroms (7), wobei der zweite Kopfstrom (11) den Sekundärstrom (6) in dem Wärmetauscher (E2) kühlt und dann, nach Wiedererwärmen und einer Vielzahl von Kompressions- und Kühlstufen, das erste Produkt (17) bildet, wobei der zweite Fußstrom (22) nach Kompression und Kühlung das zweite Produkt (34) bildet,
**dadurch gekennzeichnet, dass**
die Destillationsvorrichtung (C3) mindestens eine zweite Destillationskolonne (C2) aufweist, welche bei einem Druck P2 arbeitet, wobei die Differenz zwischen P1 und P2 zwischen 5 und 25 bar liegt;
und dass die zweite Destillationskolonne (C2) einen vierten Kopfstrom (25) und einen vierten Fußstrom (22) erzeugt, wobei der vierte Fußstrom (22) den zweiten Fußstrom bildet, der von der Destillationsvorrichtung (C3) erzeugt wird, wobei zumindest ein Teil des vierten Kopfstroms (25) nach Kompression und Verflüssigen zumindest teilweise eine Kopfebene der ersten Destillationskolonne (C1) speist;
und dass die erste Destillationskolonne (C1) einen dritten Kopfstrom (11) und einen dritten Fußstrom (23) erzeugt, wobei der dritte Kopfstrom (11) den zweiten Kopfstrom bildet, der von der Destillationsvorrichtung (C3) erzeugt wird, wobei die erste Destillationskolonne (C1) auf einer unteren Ebene mit zumindest einem Teil des entspannten Hauptstroms (7) und auf einer Zwischenebene mit zumindest einem Teil des entspannten Sekundärstroms (9) beschickt wird.

9. Anlage nach Anspruch 8, **dadurch gekennzeichnet, dass** der Arbeitsdruck P1 der ersten Destillationskolonne (C1) zwischen 30 und 45 bar liegt.

10. Anlage nach Anspruch 8, **dadurch gekennzeichnet, dass** der Arbeitsdruck P2 der zweiten Destillationskolonne (C2) zwischen 15 und 30 bar liegt.

11. Anlage nach Anspruch 8, **dadurch gekennzeichnet, dass** die zweite Destillationskolonne (C2) auf einer oberen Ebene mit zumindest einem Teil des dritten Fußstroms (23) beschickt wird, der von der ersten Destillationskolonne (C1) erzeugt wird, und auf einer Zwischenebene mit zumindest einem Teil des ersten gekühlten Fußstroms (10) beschickt wird.

12. Anlage nach einem der vorhergehenden Ansprüche 8 bis 11, **dadurch gekennzeichnet, dass** die zweite Destillationskolonne (C2) mindestens einen Verdampfer aufweist.

13. Anlage nach Anspruch 8, **dadurch gekennzeichnet, dass** der vierte Kopfstrom (25) einen Teil seines Kühlvermögens in dem Wärmetauscher (E2) vor Kompression abgibt.

14. Anlage nach Anspruch 8, **dadurch gekennzeichnet, dass** der vierte Kopfstrom (25) nach Kompression eine Vielzahl von Abkühlstufen, davon mindestens eine im Wärmetauscher (E2), dann eine Entspannung, vor dem Speisen der ersten Destillationskolonne (C1) durchläuft.

## Claims

1. A method for separating a dry supply gas (1), including mostly methane, ethane and propane, into a relatively more volatile first product (17), referred to as treated gas, and a relatively less volatile second product (34) denoted cut C2 and more, including: (i) an operation for cooling the supply gas (1) into a cooled gas (2), (ii) an operation for separating and treating the cooled gas (2) resulting from the operation (i), this cooled gas (2) being separated into a first, essentially liquid, bottom flow (4) and into a first, essentially gaseous, top flow (3), the first bottom flow (4) being then at least partially expanded to form a first, cooled bottom flow (10), the first top flow (3) being separated into a main flow (5) and a secondary flow (6), the main flow (5) being expanded in a turbine (T1) to form a main expanded flow (7), and the secondary flow (6) being cooled in an exchanger (E2) then expanded to form a secondary, expanded flow (9), (iii) an operation for distilling, in a distillation device (C3), producing a second top flow (11) and a second bottom flow (22), the distillation device (C3) being supplied by at least a part of the main expanded flow (7), by at least a part of the cooled bottom flow (10), and by at least a part of the secondary expanded flow (9) and including a first distillation column (C1) operating at a pressure P1, the cooled bottom flow (10) being at a temperature which is relatively less cool than the expanded main flow (7) and the expanded secondary flow (9) being at a temperature which is relatively cooler than the expanded main flow (7), the second top flow (11) cooling the secondary flow (6) in the exchanger (E2) then, after heating and a plurality of compression and cooling steps, constituting the first product (17), the second bottom flow (22), after compression and heating, constituting the second product (34), **characterised in that**,
the distillation device (C3) includes at least a second distillation column (C2) operating at a pressure P2, the difference between P1 and P2 being between 5 and 25 bar;
**in that** the second distillation column (C2) produces a fourth top flow (25) and a fourth bottom flow (22), the fourth bottom flow (22) constituting the second bottom flow produced by the distillation device (C3), at least a part of the fourth top flow (25) supplying, after compression and liquefaction which is at least partial, a top level of the first distillation column (C1);
and **in that** the first distillation column (C1) produces a third top flow (11) and a third bottom flow (23), the third top flow (11) constituting the second top flow produced by the distillation device (C3), the first distillation column (C1) being supplied at a lower level by at least a part of the main expanded flow (7) and at an intermediate level by at least a part of the expanded secondary flow (9).

2. The separation method according to Claim 1, **characterised in that** the operating pressure P1 of the first distillation column (C1) is between 30 and 45 bar.

3. The separation method according to Claim 1, **characterised in that** the operating pressure P2 of the second distillation column (C2) is between 15 and 30 bar.

4. The separation method according to Claim 1, **characterised in that** the second distillation column (C2) is supplied at an upper level by at least a part of the third bottom flow (23) produced by the first distillation column (C1), and at an intermediate level by at least a part of the first cooled bottom flow (10).

5. The separation method according to any one of the preceding claims, **characterised in that** the second distillation column (C2) includes at least one reboiler.

6. The separation method according to Claim 1, **characterised in that** the fourth top flow (25) loses a part of its refrigerating potential in the exchanger (E2) before compression.

7. The separation method according to Claim 1, **characterised in that** the fourth top flow (25), after compression, undergoes a plurality of cooling steps, at least one of these being in the exchanger (E2), then an expansion, before supplying the first distillation column (C1).

8. An installation for separating a dry supply gas (1), including mostly methane, ethane and propane, into a relatively more volatile first product (17), referred to as treated gas, and a relatively less volatile second product (34) denoted cut C2 and more; including: (i) means for cooling the supply gas (1) into a cooled gas (2), (ii) means for separating and treating the cooled gas (2) resulting from step (i), this cooled gas (2) being separated into a first, essentially liquid, bottom flow (4) and a first, essentially gaseous, top flow (3), the first bottom flow (4) being then partially expanded to form a first cooled bottom flow (10), the first top flow (3) being separated into a main flow (5) and a secondary flow (6), the main flow (5) being expanded in a turbine (T1) to form a main expanded flow (7), and the secondary flow (6) being cooled in an exchanger (E2) then expanded to form a secondary expanded flow (9), (iii) a distillation device (C3) producing a second top flow (11) and a second bottom flow (22), the distillation device (C3) being supplied by at least a part of the main expanded flow (7), by at least a part of the cooled bottom flow (10), and by at least a part of the expanded secondary flow (9) and including a first distillation column (C1) operating at a pressure P1, the cooled bottom flow (10), being at a temperature which is relatively less cool than the main expanded flow (7) and the expanded secondary flow (9) being at a temperature which is relatively cooler than the main expanded flow (7), the second top flow (11) cooling the secondary flow (6) in the exchanger (E2) then, after heating and a plurality of compression and cooling steps, constituting the first product (17), the second bottom flow (22), after compression and heating, constituting the second product (34), **characterised in that**:
the distillation device (C3) includes at least a second distillation column (C2) operating at a pressure P2, the difference between P1 and P2 being between 5 and 25 bar ;
**in that** the second distillation column (C2) produces a fourth top flow (25) and a fourth bottom flow (22), the fourth bottom flow (22) constituting the second bottom flow produced by the distillation device (C3), at least a part of the fourth top flow (25) supplying, after compression and liquefaction which is at least partial, a top level of the first distillation column (C1);
and **in that** the first distillation column (C1) produces a third top flow (11) and a third bottom flow (23), the third top flow (11) constituting the second top flow produced by the distillation device (C3), the first distillation column (C1) being supplied at a lower level by at least a part of the main expanded flow (7) and at an intermediate level by at least a part of the expanded secondary flow (9).

9. The separation installation according to Claim 8, **characterised in that** the operating pressure P1 of the first distillation column (C1) is between 30 and 45 bar.

10. The separation installation according to Claim 8, **characterised in that** the operating pressure P2 of the second distillation column (C2) is between 15 and 30 bar.

11. The separation installation according to Claim 8, **characterised in that** the second distillation column (C2) is supplied at an upper level by at least a part of the third bottom flow (23) produced by the first distillation column (C1), and at an intermediate level by at least a part of the first cooled bottom flow (10).

12. The separation installation according to any one of Claims 8 to 11, **characterised in that** the second distillation column (C2) includes at least one reboiler.

13. The separation installation according to Claim 8, **characterised in that** the fourth top flow (25) loses a part of its refrigerating potential in the exchanger (E2) before compression.

14. The separation installation according to Claim 8, **characterised in that** the fourth top flow (25), after compression, undergoes a plurality of cooling steps, at least one of these being in the exchanger (E2), then an expansion, before supplying the first distillation column (C1).
